# EUROPÄISCHE PATENTSCHRIFT

(11) **EP 1 039 224 B1**
(45) Veröffentlichungstag und Bekanntmachung des Hinweises auf die Patenterteilung: **19.11.2003**
(21) Anmeldenummer: 00102676.4
(22) Anmeldetag: 09.02.2000
(51) Int. Cl.: F23M 5/04, F23M 5/08, F27D 9/00, F27D 1/00

(54) **Anordnung einer keramischen Lochplatte in einem Rahmen**
Arrangement of a perforated ceramic plate in a frame
Arrangement d'une plaque de céramique perforée dans un cadre

(30) Priorität: 23.03.1999 DE 19912943
(43) Veröffentlichungstag der Anmeldung: 27.09.2000
(73) Patentinhaber: DIDIER-WERKE AG, 65189 Wiesbaden (DE)
(72) Erfinder: Eichler, Klaus, 67316 Carlsberg (DE)
(74) Vertreter: Becker, Thomas, Dr., Dipl.-Ing.

(56) Entgegenhaltungen:
- EP-A- 0 071 742
- DE-U- 29 614 856
- FR-A- 1 437 638
- US-A- 1 921 107
- US-A- 4 158 939
- US-A- 4 768 447
- US-A- 5 704 781

## Beschreibung

Die Erfindung betrifft die Anordnung einer keramischen Lochplatte in einem Rahmen für eine Zustellung eines Feuerungsraumens, insbesondere zur Müll- und/oder Sondermüllverbrennung.

Eine derartige Lochplatte ist in dem DE 296 14 856 U1 beschrieben. Die Lochplatten sind aus einem luftbeaufschlagten Hohlraum hinter den Platten luftgekühlt. Die Lochplatte weist eine Vielzahl von Luftkanäle bildenden Löchern auf, so dass sich vor der Feuerraumseite der Lochplatten ein Luftschleier bildet. Dieser verhindert schon aufgrund der Aerodynamik der Luftströmungen Ablagerungen von Flugasche an der Lochplatte und damit Schlackenanbackungen. Außerdem erfolgt durch die Vielzahl der Löcher eine das gesamte Volumen der Lochplatte erfassende Kühlung. Die Lochplatten sind also nicht nur rückseitig oder an den Rändern gekühlt. Dieser Kühleffekt verlängert die Haltbarkeit der Platten wesentlich.

Nach dem DE 296 14 856 U1 sind im Bereich der Ecken der Lochplatten Stufen vorgesehen, an denen die Lochplatten befestigbar sind. Zur Befestigung vorgesehene Schrauben oder sonstige Metallteile müssen vom Feuerungsraum zugänglich sein und korrodieren deshalb in der Atmosphäre des Feuerungsraums schnell. Sie müssen dementsprechend oft ausgewechselt werden. Darüber hinaus ist die Montage bzw. Demontage aufwendig.

Aus der US-4,158,939 A ist es bekannt, feuerfeste Platten über L-förmige Bügel an der Wand eines Tundishes zu befestigen. Benachbarte Platten sind mit korrespondierenden zinnenartigen Seitenflächen ausgebildet, um ein Eindringen von Sand zu verhindern.

Aufgabe der Erfindung ist es, eine Lochplatte der eingangs genannten Art vorzuschlagen, die einfach, schraubenlos montierbar ist, ohne dass deren Stabilität und Lochstruktur wesentlich gestört wird.

Erfindungsgemäß wird diese Aufgabe mit einer Anordnung einer Lochplatte in einem Rahmen gelöst, die die Merkmale des Anspruchs 1 aufweist.

Die Lochplatte ist einfach dadurch zu montieren, dass sie in den Rahmen eingesetzt wird, wobei die Führungsstücke des Rahmens in ihre Aussparungen greifen und die Aussparungen sich aufgrund des zur Horizontalen spitzen Winkels schräg nach unten verschieben bzw. gleiten, so daß sie unter Schwerkraftwirkung nicht von den Führungsstücken rutschen können. Da die Aussparungen nur an den vertikalen Seitenrändern der Lochplatte vorgesehen sind, können sie kaum zu einer Schwächung der Stabilität der Lochplatte, also auch nicht zu einer Bruchgefahr führen. Außerdem stören die Aussparungen die Lochstruktur der Lochplatte nicht, da sie nicht bis in den Bereich der Löcher reichen müssen.

Vorzugsweise sind die Aussparungen feuerraumseitig geschlossen, erstrecken sich also nicht offen zur Feuerraumseite. Dadurch sind die Führungsstücke gegenüber der aggresiven Atmosphäre des Feuerraums abgedeckt. Sie können damit wie der Rahmen aus Metall bestehen und lassen sich somit einfach mit dem metallischen Rahmen verbinden, beispielsweise verschweißen.

In Ausgestaltung der Erfindung weist die Lochplatte an ihrem oberen, horizontalen Seitenrand eine Abschrägung auf, deren Winkel etwa dem Winkel der Grenzflächen entspricht. Dies erleichtert bei der Montage das Einsetzen der Lochplatte in den Rahmen und bei der Demontage das Ausheben einer einzelnen Lochplatte aus dem Lochplattenverbund.

Weitere vorteilhafte Ausgestaltungen der Erfindung ergeben sich aus den Unteransprüchen und der folgenden Beschreibung eines Ausführungsbeispiels.

In der Zeichnung zeigen:
- Figur 1: einen vertikalen Teilschnitt einer Zustelleinrichtung eines Feuerungsraums mit in einen Rahmen eingesetzter Lochplatte,
- Figur 2: eine Ansicht in Richtung des Pfeiles II nach Fig.1,
- Figur 3: die Lochplatte in perspektivischer Ansicht und
- Figur 4: ein der Lochplatte zugeordnetes Rahmenteil, perspektivisch.

An einer nicht näher dargestellten Wandung eines Feuerungsraumes sind Träger 1 befestigt. Die Wandung ist gegenüber dem eigentlichen Feuerungsraum 2 durch Lochplatten 3 aus feuerfestem, keramischem Material abgedeckt, wobei zwischen den Lochplatten 3 und der Wandung ein belüfteter Raum 4 besteht. An den Trägern 1 ist zur Halterung der Lochplatten 3 ein kassettenförmiger Rahmen 5 aus Stahl angeordnet. Dieser weist zur Aufnahme der Lochplatten 3 einen horizontalen, oberen Schenkel 6, einen horizontalen, unteren Schenkel 7 und vertikale Schenkel 8,9 auf. Der obere Schenkel 6 ist dabei der untere Schenkel für die nächstobere Lochplatte 3'. An den unteren Schenkel 7 schließt die nächstuntere Lochplatte 3" im Lochplattenverbund an (vgl. Fig.1). Die horizontalen Schenkel 6,7 sind der Lochplatte 3 zugewandt mit Abwinklungen 10 versehen.

Jede der feuerfesten, keramischen Lochplatten 3 ist mit einer Vielzahl von Löchern 11 versehen, welche als Strömungskanäle zwischen dem belüfteten Raum 4 und dem Feuerungsraum 2 dienen.

An jedem der beiden im Einbauzustand vertikalen Seitenränder 12,13 der rechteckförmigen, speziell quadratischen Lochplatte 3 ist jeweils eine Aussparung 14,15 vorgesehen. Die Aussparungen 14,15 sind voneinander getrennt. Sie gehen also nicht ineinander über. Die Aussparungen 14,15 erstrecken sich nicht über die gesamte Dicke D der Lochplatte 3, sondern nur über einen Teil D1 der Dicke. Sie sind damit zum Feuerraum 2 geschlossen und zum Raum 4 hin offen.

An den vertikalen Schenkel 8,9 des Rahmens 5 sind Flacheisen als Führungsstücke 16,17 angeschweißt, die den Aussparungen 14,15 zugeordnet sind. Einander zugewandte Grenzflächen 18,19 der Aussparungen 14,15 und der Führungsstücke 16,17 sind in einem spitzen Winkel W zur Horizontalen geneigt (vgl. Fig.1). Die Tiefe T der Aussparungen 14,15 entspricht etwa der Dicke d der Führungsstücke 16,17 (vgl. Fig.2,3,4) derart, daß die Aussparungen 14,15 gerade über die Führungsstücke 16,17 passen. Die Aussparungen 14,15 reichen dabei nicht bis in den Bereich der Lochplatte 3, in dem sich die rasterförmig verteilten Löcher 11 befinden.

In zwischen benachbarten Lochplatten 3,3',3" bestehenden Fugen und auf den Abwinklungen 10 ist keramisches Fasermaterial 20 zur Abdichtung angeordnet.

Die Lochplatte 3 weist an ihrem oberen, horizontalen Rand eine Abschrägung 20 auf, die im Winkel W etwa parallel zu den Grenzflächen 18 bzw. 19 verläuft. Die Abschrägung 20 erstreckt sich etwa über die Teildicke D1. An die Abschrägung 20 schließt eine Stufe 21 an, die in eine sich über die Teildicke D2 reichende Schräge 22 übergeht. Am unteren, horizontalen Rand ist die Lochplatte 3 mit einer Stufe 23 versehen, die im Bereich der Teildicke D1 liegt und in eine Schräge 24 übergeht.

Die Montage der Lochplatte 3 geschieht etwa folgendermaßen:

Die Lochplatte 3 wird in den Rahmen 5 eingesetzt, wobei die Aussparungen 14, 15 über die Führungsstücke 16,17 greifen. Anschließend wird die Lochplatte 3 im Winkel W schräg nach unten verschoben. Die Abschrägung 20 ist dabei so gestaltet, daß die Lochplatte 3 nicht am oberen, horizontalen Schenkel 6 anschlägt. Die Lochplatte 3 sitzt dann mit ihrer unteren Stufe 23 auf dem horizontalen, unteren Schenkel 7 auf. Gegen ein Herauskippen aus dem Rahmen 5 ist sie durch die in die Aussparungen 14,15 greifenden Führungsstücke 16,17 gesichert. Die Lochplatte 3 überragt in dieser Einbaustellung den Rahmen 5 zum Feuerungsraum 2 hin um die Teildicke D2. Die Schräge 22 läßt sich so gestalten, daß die zwischen benachbarten Lochplatten bestehende Fuge möglichst schmal ist. Die Schräge 24 dient der Gewichtsreduzierung der Lochplatte 3.

Soll die Lochplatte 3 demontiert werden, dann kann dies geschehen, ohne daß benachbarte Lochplatten 3', 3" entfernt werden müssen. Die Lochplatte 3 wird hierfür entsprechend dem Winkel W schräg nach oben aus dem Rahmen 5 ausgehoben.

## Patentansprüche

1. Anordnung einer keramischen Lochplatte in einem Rahmen für eine Zustellung eines Feuerungsraumes, insbesondere zur Müll- und/oder Sondermüllverbrennung, bei der an jedem in der Einbaulage vertikalen Seitenrand (12, 13) der Lochplatte (3) wenigstens eine Aussparung (14, 15) vertieft ist, wobei die Lochplatte (3) zur Halterung in dem Rahmen (5) mit den Aussparungen (14, 15) auf Führungsstücke (16, 17) vertikaler Schenkel (8, 9) des Rahmens (5) aufschiebbar ist, und Grenzflächen (18, 19) zwischen den Aussparungen (14, 15) und den Führungsstücken (16, 17) in einem spitzen Winkel (W) zur Horizontalen geneigt sind.

2. Anordnung nach Anspruch 1, bei der die Aussparungen (14,15) feuerraumseitig geschlossen sind.

3. Anordnung nach Anspruch 1, bei der die Tiefe (T) der Aussparung (14, 15) etwa der Dicke (d) des Führungsstücks (16, 17) entspricht.

4. Anordnung nach Anspruch 1, bei der die Aussparungen (14, 15) voneinander getrennt sind.

5. Anordnung nach Anspruch 1, bei der an jedem vertikalen Seitenrand (12, 13) der Lochplatte (3) nur eine Aussparung (14, 15) vorgesehen ist.

6. Anordnung nach Anspruch 1, bei der die Lochplatte (3) im Einbauzustand auf einem horizontalen Schenkel (7) des Rahmens (5) aufsitzt.

7. Anordnung nach Anspruch 1, bei der die Lochplatte (3) im Einbauzustand von den Führungsstücken (16, 17) gegen eine horizontale Bewegung blockiert ist.

8. Anordnung nach Anspruch 1, bei der die Lochplatte (3) an ihrem oberen, horizontalen Rand eine Abschrägung (20) aufweist, deren Winkel dem Winkel (W) der Grenzflächen (18, 19) entspricht.

9. Anordnung nach Anspruch 1, bei der die Lochplatte (3) im Einbauzustand den Rahmen (5) zum Feuerungsraum (2) hin überragt.

10. Anordnung nach Anspruch 8, bei der an die Abschrägung (20) eine Stufe (21) anschließt, die in eine Schräge (22) übergeht.

## Claims

1. An arrangement of a perforated ceramic plate in a frame for lining a firing room, especially for the combustion of refuse and/or special refuse, wherein at each vertical side edge (12, 13) of the perforated plate (3) in the mounting position there is recessed at least one recess (14, 15), wherein the perforated plate (3) can be pushed onto guide pieces (16, 17) of vertical legs (8, 9) of the frame (5) for holding in the frame (5) with the recesses (14, 15), and boundary surfaces (18, 19) between the recesses (14, 15) and the guide pieces (16, 17) are inclined at an acute angle (W) to the horizontal.

2. The arrangement according to claim 1, wherein the recesses (14, 15) are closed on the firing room side.

3. The arrangement according to claim 1, wherein the depth (T) of the recess (14, 15) approximately corresponds to the thickness (d) of the guide pieces (16, 17).

4. The arrangement according to claim 1, wherein the recesses (14, 15) are separated from one another.

5. The arrangement according to claim 1, wherein on each vertical side edge (12, 13) of the perforated plate (3) there is provided only one recess (14, 15).

6. The arrangement according to claim 1, wherein in the mounted state the perforated plate (3) sits on a horizontal leg (7) of the frame (5).

7. The arrangement according to claim 1, wherein in the mounted state the perforated plate (3) is blocked from any horizontal movement by the guide pieces (16, 17).

8. The arrangement according to claim 1, wherein the perforated plate (3) has at its upper horizontal edge a slope (20) whose angle corresponds to the angle (W) of the boundary surfaces (18, 19).

9. The arrangement according to claim 1, wherein in the mounted state the perforated plate (3) projects beyond the frame (5) to the firing room (2).

10. The arrangement according to claim 8, wherein adjacent to the slope (20) there is a step (21) which is followed by a slope (22).

## Revendications

1. Agencement d'une plaque de céramique perforée dans un châssis pour le garnissage d'un espace formant foyer, en particulier pour l'incinération de déchets et/ou de déchets spéciaux, dans lequel au moins un évidement (14, 15) est creusé au niveau de chaque arête latérale verticale (12, 13) de la plaque perforée (3) en position de montage, la plaque perforée (3) étant insérable, pour la fixation dans le châssis (5), avec les évidements (14, 15), sur des pièces de guidage (16, 17) des montants verticaux (8, 9) du châssis (5), et des surfaces de limitation (18, 19) sont inclinées entre les évidements (14, 15) et les pièces de guidage (16, 17) dans un angle de pointe (W) à l'horizontale.

2. Agencement selon la revendication 1, dans lequel les évidements (14, 15) sont fermés du côté de l'espace formant foyer.

3. Agencement selon la revendication 1, dans lequel la profondeur (T) de l'évidement (14, 15) correspond environ à peu près à l'épaisseur (d) de la pièce de guidage (16, 17).

4. Agencement selon la revendication 1, dans lequel les évidements (14, 15) sont séparés les uns des autres.

5. Agencement selon la revendication 1, dans lequel seul un évidement (14, 15) est prévu au niveau de chaque arête latérale (12, 13) de la plaque perforée (3).

6. Agencement selon la revendication 1, dans lequel la plaque perforée (3) repose, en état de montage, sur un montant horizontal (7) du châssis (5).

7. Agencement selon la revendication 1, dans lequel la plaque perforée (3) est bloquée, en état de montage, des pièces de guidage (16, 17) à l'encontre d'un mouvement horizontal.

8. Agencement selon la revendication 1, dans lequel la plaque perforée (3) présente, au niveau de son arête horizontale supérieure, un biseau (20), dont l'angle correspond à l'angle (W) des surfaces de limitation (18, 19).

9. Agencement selon la revendication 1, dans lequel la plaque perforée (3), en état de montage, dépasse du châssis vers l'espace formant foyer (2).

10. Agencement selon la revendication 8, dans lequel une marche (21) est reliée au biseau (20), laquelle se transforme en inclinaison (22).
